# EUROPÄISCHE PATENTSCHRIFT

(11) **EP 2 728 100 B1**
(45) Veröffentlichungstag und Bekanntmachung des Hinweises auf die Patenterteilung: **06.07.2016**
(21) Anmeldenummer: 13190113.4
(22) Anmeldetag: 24.10.2013
(51) Int. Cl.: E06B 3/48, E06B 3/82, E06B 3/263, E06B 3/70

(54) **Verfahren zur Herstellung eines wärmegedämmten Paneels für das Torblatt eines Sektionaltors**
Method for producing a thermally insulating panel for the door leaf of a sectional door
Procédé de fabrication d'un panneau isolé thermiquement pour le vantail par un portail sectionnel

(30) Priorität: 30.10.2012 DE 102012110374
(43) Veröffentlichungstag der Anmeldung: 07.05.2014
(73) Patentinhaber: Novoferm GmbH, 46419 Isselburg (DE)
(72) Erfinder: Höfling, Stefan, 59425 Unna (DE)
(74) Vertreter: Lorenz, Bernd Ingo Thaddeus

(56) Entgegenhaltungen:
- DE-A1- 1 609 668
- DE-A1- 19 528 129
- DE-A1-102007 004 081
- DE-B3- 10 255 729

## Beschreibung

Die Erfindung betrifft ein Verfahren zur Herstellung eines wärmegedämmten Paneels für das Torblatt eines Sektionaltors.

Das Torblatt eines Sektionaltors besteht aus einer Mehrzahl gleicher und durch Scharniere gelenkig verbundener wärmegedämmter Paneele, die jeweils einen aus Metallblech geformten Paneelkörper mit einer torblattaußenseitigen Frontwand, eine mit dem Paneelkörper verbundene Abdeckung an der Torblattinnenseite und einen Schaumkern aufweisen, wobei der Paneelkörper der Paneele an Längsrändern der Frontwand angeformte Wandflächen aufweist, welche eine obere und eine untere Schmalseite des Paneels bilden und sich durchgängig von der Torblattaußenseite bis zu einer Anschlussfläche zur Befestigung eines Scharniers an der Torblattinnenseite erstrecken, und wobei der Schaumkern einen von dem Paneelkörper und der Abdeckung eingeschlossenen Innenraum ausfüllt.

Bei einer Öffnungs- und Schließbewegung des Tores führen die in seitlichen Bogenschienen geführten Paneele des Torblattes relativ zueinander Schwenkbewegungen aus, wobei die einander zugewandten Wandflächen an den Schmalseiten der Paneele mit einem geringen Spalt aneinander vorbei bewegt werden. Die Wandflächen an der oberen Schmalseite und der unteren Schmalseite des Paneels weisen aufeinander abgestimmte Profile auf, welche so gestaltet sind, dass sich bei einer Schwenkbewegung des Paneels weder an der Außenseite des Torblattes noch an der Torblattinnenseite Spalte öffnen, von denen eine Fingerklemmgefahr ausgeht. Die ineinander eingreifenden Profile müssen eine ausreichende Formstabilität und Konturgenauigkeit aufweisen, damit die Schmalseiten benachbarter Paneele nicht aufeinander reiben und eine Oberflächenschutzbeschichtung nicht beschädigt wird. Da der Paneelkörper sich sowohl an der Ober- als auch an der Unterseite durchgängig von der Torblattaußenseite bis hin zur Torblattinnenseite erstreckt, entstehen an den Schmalseiten der Paneele Wärmebrücken, die den Wärmewiderstand des Torblatts durch Wärmeleitung herabsetzen.

Bei einem aus DE 102 55 729 B3 bekannten Sektionaltorblatt weisen die Schmalseiten der aus Metallblech gefertigten Paneelkörper zur Vermeidung von Wärmebrücken mindestens eine Unterbrechung auf, die an den fertigen Paneelen spanend erzeugt wird. Die Unterbrechung besteht vorzugsweise aus einem in den Paneelkörper eingefrästen Schlitz, der sich über die gesamte Länge des Paneelkörpers erstreckt. Der Schlitz des Paneelkörpers wirkt sich nachteilig auf die Formstabilität und Maßhaltigkeit des Paneels aus, da der Paneelkörper aufgrund der nachträglich eingefrästen Unterbrechung nur noch mittels des Schaumkerns mit der Abdeckung verbunden ist. Auch nach der Aushärtung des Schaumkerns ist der Schaumkern nachgiebig. Die erforderliche Formgenauigkeit und Maßhaltigkeit an den Schmalseiten der Paneele ist daher nicht immer gewährleistet, und es besteht die Gefahr, dass die Paneele bei Öffnungs- und Schließbewegungen des Tores an den Schmalseiten aufeinander reiben und an den Oberflächen beschädigt werden.

Die DE 10 2007 004 081 A1 befasst sich mit der Herstellung eines wärmegedämmten Paneels für das Torblatt eines Sektionaltores. Bei dem bekannten Verfahren wird durch Blechumformung eines ebenen Metallblechs ein Paneelkörper gebildet, welcher eine torblattaußenseitige Frontwand und daran anschließende Wandflächen aufweist, wobei die Wandflächen eine obere und eine untere Schmalseite des Paneels bilden und sich durchgängig von der Torblattaußenseite bis zu einer Anschlussfläche zur Befestigung von Scharnieren an der Torblattinnenseite erstrecken. Auf dem Paneelkörper wird eine Abdeckung aufgebracht, die mit dem Paneelkörper unter Bildung eines Hohlraums verbunden wird. In dem Hohlraum wird ein aufschäumbarer Kunststoff eingebracht, der zu einem den Hohlraum ausfüllenden Schaumkern aufschäumt und aushärtet. Zur Verbesserung der Isolierwirkung werden in den Paneelkörper schlitzförmige Öffnungen eingebracht, die an der unteren und/oder oberen Schmalseite des Paneelkörpers jeweils in einer Reihe angeordnet sind. Die Schlitze werden in den Paneelkörper eingefräst, wobei die Fräsbearbeitung zweckmäßig erst dann erfolgt, nachdem der Schaumkern des Paneelkörpers ausgehärtet ist. Durch das Entfernen von metallischem Material kann die Wärmeleitung zwischen der Torblattaußenseite und der Torblattinnenseite reduziert werden. Die Fräsbearbeitung des Panellkörpers nach dem Aufschäumen des Paneels ist allerdings fertigungstechnisch aufwändig und für eine automatische Fertigung der Paneele weniger geeignet. Als alternative Ausgestaltung des Verfahrens wird vorgeschlagen, die Materialstärke des für den Paneelkörper verwendeten Metallblechs lokal durch Prägewerkzeuge zu reduzieren. Durch das Prägen werden Schwächungsbereiche gebildet, in denen die Wärmeleitung infolge der geringeren Materialstärke herabgesetzt ist. Die Prägebearbeitung kann vor der Blechumformung an dem ebenen Metallblech ausgeführt werden. Im Hinblick auf die thermische Isolierung ist das Prägen des Metallbleches weniger wirksam als das Einbringen schlitzförmiger Öffnungen.

Vor diesem Hintergrund liegt der Erfindung die Aufgabe zugrunde, ein für eine automatische Fertigung geeignetes Verfahren zur Herstellung wärmegedämmter Paneele anzugeben, bei dem eine Wärmeleitung über die Blechschale in einem für die Praxis ausreichenden Maße ausgeschlossen ist, ohne dass die Formstabilität, Maßhaltigkeit und Konturgenauigkeit der Paneele an der oberen und unteren Schmalseite darunter leidet.

Gegenstand der Erfindung ist ein Verfahren nach Anspruch 1 zur Herstellung eines wärmegedämmten Paneels für das Torblatt eines Sektionaltors.

Erfindungsgemäß werden in ein ebenes Metallblech Öffnungen eingebracht, die in mindestens einer parallel zu Längsrändern des Metallblechs sich erstreckenden Reihe angeordnet sind. Aus dem mit Öffnungen versehenen Metallblech wird durch Blechumformung anschließend ein Paneelkörper gebildet, welcher an eine torblattaußenseitige Frontwand anschließende Wandflächen aufweist, die eine obere und untere Schmalseite des Paneels bilden und sich durchgängig von der Torblattaußenseite bis zu einer Anschlussfläche zur Befestigung von Scharnieren an der Torblattinnenseite erstrecken. Die beschriebenen Verfahrensschritte werden dabei so aufeinander abgestimmt, dass die in das ebene Metallblech eingebrachten Öffnungen nach der Blechumformung in der oberen Schmalseite und/oder der unteren Schmalseite des Paneelkörpers angeordnet sind. Anschließend wird eine Abdeckung auf den Paneelkörper aufgebracht und mit dem Paneelkörper unter Bildung eines Hohlraumes verbunden. In den Hohlraum wird ein aufschäumbarer Kunststoff eingebracht, der zu einem den Hohlraum ausfüllenden Schaumkern aufschäumt und aushärtet.

Die Öffnungen des Paneelkörpers werden vor dem Ausschäumen des Hohlraumes abgedeckt. Zur Abdeckung der Öffnungen wird eine Folie verwendet welche vor der Blechumformung auf das mit Öffnungen versehene Metallblech aufkaschiert wird. Diese Schutzfolie kann eine pulverbeschichtete oder lackierte Oberfläche des Metallbleches während der Blechumformung vor Verkratzen schützen.

Die Schutzfolie befindet sich nach der Blechumformung an der Außenseite des Paneelkörpers und kann vor oder nach einer Montage des Torblattes abgezogen werden. Damit aus den Öffnungen kein Schaum austritt, ist es zweckmäßig, die Schutzfolie während des Ausschäumvorganges im Bereich der Öffnungen außenseitig durch Formwerkzeuge abzustützen.

Gemäß der Erfindung werden die Öffnungen durch eine Folie abgedeckt, die bevorzugt auf das ebene Metallblech aufkaschiert wird und auf der Seite des Metallblechs aufgebracht wird, die nach der Umformung des Metallblechs eine Innenfläche des Paneelkörpers bildet. Zur Abdeckung der Öffnungen kann insbesondere ein mit einem Haftklebstoff beschichteter Folienstreifen verwendet werden, der nach dem Ausschäumen innerhalb des Paneels verbleibt und den Schaumstoff dauerhaft vor Umwelteinflüssen schützt. Der an der Innenseite der Paneele angebrachte Folienstreifen überbrückt die Öffnungen und ist in der Lage, die beim Ausschäumen auftretenden Druckkräfte aufzunehmen, ohne dass eine außenseitige Abstützung der Formwerkzeuge notwendig ist.

Die Öffnungen können durch Stanzen oder Laserschneiden vor der Blechumformung in das ebene Metallblech eingebracht werden. Das erfindungsgemäße Verfahren hat den Vorteil, dass eine Stanz- oder Laserstation problemlos in eine vorhandene Fertigungslinie zur Herstellung der Paneele integriert werden kann. Entsprechendes gilt auch für das Aufkaschieren einer Folie auf das ebene Metallblech zur Abdeckung der in das Metall eingebrachten Öffnungen.

Zwischen den Öffnungen verbleiben Stege, deren an der schmalsten Stelle gemessene Breite kleiner ist als die Länge einer zwischen zwei Stegen angeordneten Öffnung. Die Stege leisten einen wesentlichen Beitrag zur Formstabilität und Konturgenauigkeit der Paneelkörper an der oberen und unteren Schmalseite des Paneels. Vorteilhaft ist eine große Anzahl von Stegen mit kleiner Stegbreite. Die Stegbreite kann so dimensioniert werden, dass eine Wärmeleitung über die Stegflächen vernachlässigbar klein ist. Durch kleine

Öffnungen und eine große Zahl von Stegen kann erreicht werden, dass der Paneelkörper trotz der Öffnungen über seine gesamte Länge eine ausreichend hohe Formstabilität, Konturgenauigkeit und Maßhaltigkeit aufweist. Die Breite der Stege beträgt vorzugsweise 5 bis 20% bezogen auf die Länge der zwischen zwei Stegen gemessenen Öffnungen.

Die Öffnungen sind vorzugsweise als Schlitze ausgebildet. Eine geringe Schlitzbreite von wenigen Millimetern ist ausreichend. Vorzugsweise haben die Schlitze eine Länge zwischen 20 und 100 mm.

Die an einer Schmalseite vorgesehenen Öffnungen können in einer oder in mehreren Reihen angeordnet werden. Bei einer Ausgestaltung mit zwei oder mehreren Reihen sind die Öffnungen benachbarter Reihen vorzugsweise zueinander versetzt angeordnet. Durch die versetzte Anordnung wird der Leitungsweg für eine konvektive Wärmeleitung länger. Hinzu kommt der Effekt, dass der konvektive Wärmefluss durch Wärmeleitung stufenweise reduziert wird, wenn mehrere Reihen mit zueinander versetzt angeordneten Öffnungen vorgesehen werden.

Die Öffnungen an der oberen Schmalseite des Paneels sind vorzugsweise in einem Abschnitt der Wandfläche angeordnet, der im gesamten Schwenkbereich des Paneels verdeckt innerhalb einer Vertiefung an der unteren Schmalseite des benachbarten Paneels liegt.

Um Wärmebrücken möglichst vollständig auszuschließen, sind vorzugsweise sowohl an der oberen Schmalseite als auch an der unteren Schmalseite des Paneels Öffnungen angeordnet, die in der Torblattschließstellung ohne oder nur mit geringem seitlichen Versatz zueinander ausgerichtet sind. Wenn die Öffnungen an der oberen Schmalseite eines Paneels und an der unteren Schmalseite des benachbarten Paneels in Torblattschließstellung gegenüberliegend angeordnet sind, kann eine Wärmebrückenbildung auch dann wirksam unterbunden werden, wenn sich die metallischen Flächen der Paneele in der Torblattschließstellung aufeinander abstützen.

Im Folgenden wird die Erfindung anhand einer lediglich ein Ausführungsbeispiel darstellenden Zeichnung erläutert. Es zeigen schematisch:
- Fig. 1: ein Paneel für ein Torblatt eines Sektionaltores in einer perspektivischen Darstellung,
- Fig. 2: das Detail A aus Fig. 1 in einer Seitenansicht,
- Fig. 3: im Querschnitt einen Ausschnitt eines Torblatts für ein Sektionaltor,
- Fig. 4: eine Ausführungsvariante des Paneels in einer der Fig. 2 entsprechenden Darstellung,
- Fig. 5: ein stark vereinfachtes Blockschema eines Verfahrens zur Herstellung des in Fig. 1 dargestellten Paneels.

Das in Fig. 1 dargestellte Paneel weist einen aus Metallblech geformten Paneelkörper 1 mit einer torblattaußenseitigen Frontwand 2, eine mit dem Paneelkörper 1 verbundene Abdeckung 3 an der Torblattinnenseite und einen Schaumkern 4 auf. Der Paneelkörper 1 des Paneels hat an Längsrändern der Frontwand 2 angeformte Wandflächen 5, 6, die eine obere Schmalseite 5 und eine untere Schmalseite 6 des Paneels bilden und sich durchgängig von der Torblattaußenseite bis zu einer Anschlussfläche zur Befestigung von Scharnieren an der Torblattinnenseite erstrecken. Der Schaumkern 4 füllt einen von dem Paneelkörper 1 und der Abdeckung 3 eingeschlossenen Innenraum aus. Aus einer vergleichenden Darstellung der Fig. 1 und 2 geht hervor, dass die metallische Wandfläche des Paneelkörpers 1 an der oberen und der unteren Schmalseite 5, 6 eine Vielzahl von Öffnungen 7 enthält, die in mindestens einer parallel zur Längserstreckung der Schmalseite ausgerichteten Reihe angeordnet sind. Zwischen den in einer Reihe angeordneten Öffnungen 7 bleiben Stege 8, deren an der schmalsten Stelle gemessene Breite B kleiner ist als die Länge L einer zwischen zwei Stegen 8 angeordneten Öffnung 7. Die Öffnungen 7 sind im Ausführungsbeispiel als Schlitze ausgebildet und haben eine Länge L zwischen 20 mm und 100 mm. Die an der schmalsten Stelle gemessene Breite B der Stege beträgt zwischen 5 % und 20 % bezogen auf die Länge L der zwischen zwei Stegen gemessenen Öffnung 7. Das Verhältnis aus Stegbreite B zur Länge L einer Öffnung beträgt maximal 30 %.

Aus der Querschnittsdarstellung in Fig. 3 geht hervor, dass die Wandfläche an der oberen Schmalseite 5 des Paneels ein an die Frontwand 2 des Paneelkörpers 1 anschließendes konvex gekrümmtes Fingerklemmschutzprofil 9 und an der Torblattinnenseite eine vom Scheitel des Fingerklemmschutzprofils 9 ausgehende Rückfläche 10 aufweist. Die metallische Wandfläche an der unteren Schmalseite 6 des Paneels weist ein Profil auf, welches eine Vertiefung 11 zur Aufnahme der oberen Schmalseite 5 eines gelenkig angeschlossen benachbarten Paneels bildet. Die wärmegedämmten Paneele sind durch Scharniere 12 gelenkig verbunden, welche an durch Falzungen 13 verstärkten Flächen an der Torblattinnenseite des Paneelkörpers 1 befestigt sind. Die Paneele führen bei einer Öffnungs- und Schließbewegung des Tores relativ zueinander Schwenkbewegungen aus. Die Öffnungen 7 an der oberen Schmalseite 5 des Paneels sind in einem Abschnitt angeordnet, der im gesamten Schwenkbereich des Paneels innerhalb der Vertiefung 11 an der unteren Schmalseite 6 des benachbarten Paneels liegt. Vorzugsweise sind die Öffnungen 7 an der Rückfläche 10 der oberen Schmalseite 5 des Paneels angeordnet. Der Darstellung in Fig. 3 entnimmt man auch, dass die an der oberen Schmalseite 5 und der unteren Schmalseite 6 der Paneele angeordneten Öffnungen 7 in der Torblattschließstellung ohne oder nur mit geringem seitlichen Versatz zueinander ausgerichtet sind. Ferner ist der Darstellung in Fig. 3 zu entnehmen, dass die Öffnungen 7 an den Schmalseiten des Paneelkörpers 1 jeweils durch eine Folie 14 abgedeckt sind, die den Schaumkern 4 vor Umwelteinflüssen schützt. Insbesondere verhindert die Folie 14 ein Austreten des aufschäumbaren Kunststoffes beim Ausschäumen des Hohlraumes.

Die Fig. 4 zeigt in einer der Fig. 2 entsprechenden Darstellung eine Ausführungsvariante, des Paneels, bei der die jeweils an einer Schmalseite 5, 6 des Paneelkörpers 1 vorgesehenen Öffnungen 7 in zwei oder mehreren Reihen angeordnet, wobei die Öffnungen 7 benachbarter Reihen zueinander versetzt angeordnet sind.

Zur Herstellung des in Fig. 1 dargestellten Paneels werden gemäß der Blockdarstellung in Fig. 5 zunächst Öffnungen 7 in ein ebenes Metallblech 15 eingebracht, die in parallel zu Längsrändern des Metallbleches 15 sich erstreckenden Reihen 16 angeordnet sind. Die Öffnungen 7 werden in das ebene Metallblech 15 so eingebracht, dass die Öffnungen 7 nach einer Blechumformung des Metallbleches in der oberen Schmalseite 5 und/oder unteren Schmalseite 6 des Paneels angeordnet sind. Die Öffnungen 7 können durch Stanzen oder Laserschneiden in das Metallblech 15 eingebracht werden.

Bei einer weiteren Arbeitsstation werden die Öffnungen durch eine Folie 14 abgedeckt, die auf das ebene Metallblech aufkaschiert wird. Die Folie besteht vorzugsweise aus mit Haftklebstoff beschichteten selbstklebenden Folienstreifen, die auf die Seite des Metallblechs aufgebracht werden, welche nach der Umformung des Metallblechs 15 eine Innenfläche des Paneelkörpers bildet.

Nach der Abdeckung der Öffnungen 7 wird aus dem mit Öffnungen 7 versehenen Metallblech 15 durch Blechumformung ein Paneelkörper gebildet, welcher an eine torblattaußenseitige Frontwand anschließende Wandflächen aufweist, die eine obere und untere Schmalseite 5, 6 des Paneels bilden und sich durchgängig von der Torblattaußenseite bis zu einer Anschlussfläche zur Befestigung von Scharnieren an der Torblattinnenseite erstrecken.

Auf den Paneelkörper wird anschließend eine Abdeckung 3 aufgebracht, die unter Bildung eines Hohlraumes mit dem Paneelkörper verbunden wird. In den Hohlraum wird ein aufschäumbarer Kunststoff 17 eingebracht, der zu einem den Hohlraum ausfüllenden Schaumkern aufschäumt und aushärtet.

## Patentansprüche

1. Verfahren zur Herstellung eines wärmegedämmten Paneels für das Torblatt eines Sektionaltors mit folgenden Verfahrensschritten:
a) Durch Blechumformung eines ebenen Metallbleches (15) wird ein Paneelkörper (1) gebildet, welcher eine torblattaußenseitige Frontwand (2) und daran anschließende Wandflächen aufweist, wobei die Wandflächen eine obere und eine untere Schmalseite (5, 6) des Paneels bilden und sich durchgängig von der Torblattaußenseite bis zu einer Anschlussfläche zur Befestigung von Scharnieren (12) an der Torblattinnenseite erstrecken;
b) auf den Paneelkörper (1) wird eine Abdeckung (3) aufgebracht, die mit dem Paneelkörper (1) unter Bildung eines Hohlraums verbunden wird;
c) in den Hohlraum wird ein aufschäumbarer Kunststoff (17) eingebracht, der zu einem den Hohlraum ausfüllenden Schaumkern (4) aufschäumt und aushärtet;
d) in das ebene Metallblech (15) wird eine Vielzahl von Öffnungen (7) eingebracht, die in mindestens einer parallel zu Längsrändern des Metallblechs (5) ausgerichteten Reihe (16) angeordnet sind und nach der Blechumformung in der oberen Schmalseite (5) und/oder der unteren Schmalseite (6) des Paneelkörpers (1) angeordnet sind;
e) die Öffnungen (7) des Metallblechs (15) werden vor der Blechumformung des Metallblechs durch eine Folie (14) abgedeckt, die auf das ebene Metallblech (15) aufkaschiert wird.

2. Verfahren nach Anspruch 1, **dadurch gekennzeichnet, dass** die Folie (14) auf die Seite des Metallblechs (15) aufgebracht wird, die nach der Umformung des Metallblechs (15) eine Innenfläche des Paneelkörpers (1) bildet.

3. Verfahren nach Anspruch 1, **dadurch gekennzeichnet, dass** die Folie (14) auf eine pulverbeschichtete oder lackierte Oberfläche des ebenen Metallblechs (15) aufgebracht wird, die nach der Umformung des Metallblechs (15) eine Außenfläche des Panellkörpers (1) bildet.

4. Verfahren nach einem der Ansprüche 1 bis 3, **dadurch gekennzeichnet, dass** die an einer Schmalseite (5, 6) des Paneelkörpers (1) vorgesehenen Öffnungen (7) in zwei oder mehr Reihen (16) angeordnet werden, wobei die Öffnungen (7) benachbarter Reihen zueinander versetzt angeordnet sind.

5. Verfahren nach einem der Ansprüche 1 bis 4, **dadurch gekennzeichnet, dass** die Öffnungen (7) als Schlitze ausgebildet werden.

6. Verfahren nach einem der Ansprüche 1 bis 5, **dadurch gekennzeichnet, dass** die Öffnungen (7) durch Stanzen oder Laserschneiden in das Metallblech (15) eingebracht werden.

## Claims

1. A method for producing a thermally insulated panel for the door leaf of a sectional door with the following process steps:
a) A panel body (1) is formed by sheet metal forming of a flat metal sheet (15), said panel body comprising a front wall (2) at the outer side of the door leaf and wall faces adjoining said front wall, wherein the wall faces form an upper and a lower narrow side (5, 6) of the panel and extend continuously from the outer side of the door leaf up to a connection area for fixing hinges (12) to the inner side of the door leaf;
b) a cover (3) is applied to the panel body (1), said cover being connected to the panel body (1) thereby forming a cavity;
c) a foamable plastic (17) is introduced into the cavity, said foamable plastic foaming and hardening to form a foam core (4) filling the cavity;
d) a multiplicity of openings (7) is introduced into the flat metal sheet (15), said openings being arranged in at least one row (16) aligned parallel to longitudinal edges of the metal sheet (5) and being arranged in the upper narrow side (5) and/or the lower narrow side (6) of the panel body (1) after the sheet metal forming;
e) the openings (7) of the metal sheet (15) are covered, before the sheet metal forming of the metal sheet, by a film (14) which is laminated onto the flat metal sheet (15).

2. The method according to claim 1, **characterised in that** the film (14) is applied on the side of the metal sheet (15) which, after the forming of the metal sheet (15), forms an inner surface of the panel body (1).

3. The method according to claim 1, **characterised in that** the film (14) is applied on a powder-coated or lacquered surface of the flat metal sheet (15) which, after the forming of the metal sheet (15), forms an outer surface of the panel body (1).

4. The method according to any one of claims 1 to 3, **characterised in that** the openings (7) provided at a narrow side (5, 6) of panel body (1) are arranged in two or more rows (16), wherein openings (7) of adjacent rows are arranged offset with respect to one another.

5. The method according to any one of claims 1 to 4, **characterised in that** the openings (7) are constituted as slots.

6. The method according to any one of claims 1 to 5, **characterised in that** the openings (7) are introduced by stamping or laser cutting in the metal sheet (15).

## Revendications

1. Procédé pour la fabrication d'un panneau isolé thermiquement pour le vantail de porte d'une porte sectionnelle avec les étapes suivantes du procédé :
a) par déformation de tôle d'une tôle métallique plate (15) un corps de panneau (1) est formé, lequel présente une paroi frontale (2) du côté extérieur du vantail de porte et des surfaces de paroi en jonction avec celle-ci, dans lequel les surfaces de paroi forment des côtés minces supérieur et inférieur (5, 6) du panneau et s'étendent d'un seul tenant depuis le côté extérieur de vantail de porte jusqu'à une surface de jonction pour la fixation de charnières (12) sur le côté intérieur de vantail de porte ;
b) une couverture (3) étant apposée sur le corps de panneau (1), laquelle est reliée au corps de panneau (1) en formant un espace creux ;
c) une matière synthétique (17) pouvant se transformer en mousse étant introduite dans l'espace creux, laquelle se transforme en mousse et durci pour donner un noyau de mousse (4) remplissant l'espace creux ;
d) une pluralité d'ouvertures (7) étant aménagées dans la tôle métallique plate (15), lesquelles sont disposées en au moins une rangée (16) orientée parallèlement à des bords longitudinaux de la tôle métallique (5) et sont disposées, après la déformation de tôle, dans le coté mince supérieur (5) et/ou le côté mince inférieur (6) du corps de panneau (1) ;
e) les ouvertures (7) de la tôle métallique (15) étant recouvertes, avant la déformation de tôle de la tôle métallique, par une feuille (14) qui est contrecollée sur la tôle métallique plate (15).

2. Procédé selon la revendication 1, **caractérisé en ce que** la feuille (14) est apposée sur le côté de la tôle métallique (15) qui forme, après la déformation de la tôle métallique (15), une surface intérieure du corps de panneau (1).

3. Procédé selon la revendication 1, **caractérisé en ce que** la feuille (14) est apposée sur une surface enduite de poudre ou laquée de la tôle métallique plate (15) laquelle, après la déformation de la tôle métallique (15), forme une surface extérieure du corps de panneau (1).

4. Procédé selon l'une des revendications 1 à 3, **caractérisé en ce que** les ouvertures (7) prévues sur un côté mince (5, 6) du corps de panneau (1) sont disposées en deux ou davantage de rangées (16), dans lequel les ouvertures (7) de rangées voisines sont disposées de manière décalée les unes par rapport aux autres.

5. Procédé selon l'une des revendications 1 à 4, **caractérisé en ce que** les ouvertures (7) sont réalisées en tant que fentes.

6. Procédé selon l'une des revendications 1 à 5, **caractérisé en ce que** les ouvertures (7) sont aménagées dans la tôle métallique (15) par perforation ou découpage au laser.
